# FASCICULE DE BREVET EUROPEEN

(11) **EP 0 022 731 B1**
(45) Date de publication et mention de la délivrance du brevet: **29.06.1983**
(21) Numéro de dépôt: 80420076.4
(22) Date de dépôt: 24.06.1980
(51) Int. Cl.: B65D 49/00

(54) **Bouchon inviolable**
Garantieverschluss
Tamperproof closure

(30) Priorité: 11.07.1979 FR 7918512
(43) Date de publication de la demande: 21.01.1981
(73) Titulaire: Fischer, Marc, F-69300 Caluire (FR); Veron, Ghislaine épouse Fischer, F-69300 Caluire (FR); Riffet, Marcel, F-69002 Lyon (FR)
(72) Inventeur: Fischer, Marc, F-69300 Caluire (FR); Veron, Ghislaine épouse Fischer, F-69300 Caluire (FR); Riffet, Marcel, F-69002 Lyon (FR)
(74) Mandataire: Maureau, Bernard

## Description

L'invention concerne un bouchon inviolable.

Le nombre élévé des remplissages frauduleux de bouteilles incite les fabricants à conditionner leurs produits dans des bouteilles munies de bouchons inviolables, c'est-à-dire de bouchons qui permettent de vider le liquide contenu dans la bouteille, tout en laissant librement entrer l'air nécessaire à un bon écoulement, et qui, néanmoins, interdisent toute réintroduction de liquide.

Quel que soit leur agencement, les bouchons inviolables comportent une chambre inférieure comportant au moins un siège avec lequel coopère un clapet dont le rôle est d'en assurer la fermeture, sauf lorsque la bouteille occupe la position d'inclinaison nécessaire au vidage du liquide qu'elle contient; la chambre inférieure précitée est surmontée d'une chambre supérieure contenant des moyens prévus pour empêcher l'introduction d'objets qui permettraient de soulever le clapet par rapport à son siège et d'introduire ainsi du liquide dans la bouteille. En réalité, aucun des bouchons qui ont été réellement proposés ou qui font l'objet de brevets ne permet une inviolabilité suffisante.

Pour garantir cette inviolabilité, un bouchon dit inviolable doit en effet, on seulement interdire l'introduction directe et immédiate d'un liquide, mais aussi interdire cette introduction après qu'aient été réalisées diverses manoeuvres telles que:
- introduction passagère d'un fil métallique permettant d'atteindre le clapet de fermeture et de le maintenir en position d'ouverture,
- introduction d'un produit pulvérulent permettant d'amener le clapet en position d'ouverture,
- passage d'une seringue qui, après avoir été chauffée au rouge, peut passer au travers de la partie supérieure du bouchon et permettre, soit directement d'introduire frauduleusement du liquide dans la bouteille, soit de faire passer un fil métallique permettant d'atteindre le clapet et de la maintenir en position d'ouverture.

Le document FR-A-339 637 concerne un bouchon du type dit inviolable; et, au-dessus de la bille, est prévu un élément de chicane à lamelles radiales décalées l'une à l'autre, qui est destiné normalement à interdire l'accès à cette bille. Il faut cependant considérer que ce seul élément est insuffisant car il est facile d'accéder à la bille au moyen par exemple d'un fil métallique. Il convient aussi de remarquer que le seul élément de chicane placé au-dessus de la bille n'interdit pas l'introduction d'un produit pulvérulent. Avec un tel bouchon, il est donc facile d'introduire un liquide dans la bouteille.

Le document GB-A-221 667 concerne lui aussi un bouchon du type dit inviolable dans lequel il est prévu, au-dessus du clapet de fermeture, un organe destiné à éviter théoriquement l'accès à ce clapet. Cet organe consiste en une grille qui présente une forme plane. Il convient cependant de remarquer que cette seule grille n'interdit pas systématiquement l'accès au clapet. Il est en effet facile, soit de faire passer au travers de la grille un fil métallique permettant l'accès au clapet, soit d'introduire un produit pulvérulent pour maintenir le clapet en position soulevée.

Le document FR-A-1 055 727 concerne de même un bouchon du type dit inviolable dans lequel un moyen de sécurité est placé au-dessus du clapet de fermeture. Ce moyen de sécurité consiste en un système de chicane; mais cette sécurité est insuffisante car il est possible de maintenir le clapet soulevé, par exemple au moyen de sucre cristallisé.

La présente invention a pour but de réaliser un bouchon réellement inviolable dont le système de chicane rende, en particulier, impossible la fraude par introduction d'un produit pulvérulent. A cet effet elle a pour objet un bouchon inviolable du type ci-dessus indiqué, caractérisé en ce que dans la chambre supérieure sont superposés et combinés de haut en bas: un élément de chicane à lamelles radiales décalées de l'une à l'autre, une grille présentant une convexité en direction du sommet du bouchon, et un élément de chicane délimitant luimême une chambre dont les deux faces d'extrémité comportent plusieurs orifices qui sont décalées d'une face à l'autre et se prolongent par des cheminées intérieures ne communiquant pas directement entre elles.

Suivant une forme d'exécution de l'invention, la chicane inférieure est constituée par deux disques en matière plastique vanant chacun de moulage avec trois petits tubes qui les traversent, sont répartis concentriquement par rapport à l'axe longitudinal du bouchon, débordent essentiellement sur les faces en regard de ces deux disques et se terminent par des épaulements grâce auxquels les tubes d'un disque prennent appui sur ceux de l'autre disque, tout en étant décalés par rapport à eux. Le disque supérieur présente d'ailleurs aventa- geusement, en outre, un tube central contribuant à régulariser l'écoulement du liquide.

Le bouchon inviolable selon l'invention est caractérisé par la présence de trois éléments de sécurité disposés dans un ordre déterminé. En effet:
- si l'élément de chicane supérieur à lamelles radiales décalées de l'une à l'autre était supprimé, il serait possible de violet le bouchon, par exemple en y introduisant une seringue chauffée au rouge, car cette seringue passerait à travers la grille et pourrait perforer l'élément de chicane inférieur pour le traverser, permettant ainsi l'accès au clapet du bouchon;
- si la grille était supprimée, il serait possible de violer le bouchon en y introduisant un produit pulvérulent;
- si enfin était supprimé l'élément de chicane inférieur, il serait possible d'atteindre le clapet et ainsi de violer le bouchon, par exemple en y introduisant une aiguille de seringue coudée qui passerait à travers les ailettes de l'élément de chicane supérieur et au travers duquel il serait possible de faire coulisser un fil d'acier qui, en passant au travers de la grille, pourrait accéder au clapet du bouchon.

De toute façon, l'invention sera bien comprise et ses avantages ainsi que d'autres caractéristiques ressortiront bien de la description qui suit, en référence au dessin schématique annexé représentant, à titre d'exemple non limitatif, une forme d'exécution de ce bouchon inviolable:
Figure 1 en est une vue en élévation, avec coupe longitudinale des divers éléments constituant le système rendant impossible tout accès au mécanisme contenu dans la partie inférieure du bouchon;
Figures 2 et 3 sont des vues en perspective, respectivement de la chicane supérieure et de la chicane inférieure;
Figure 4 est une vue en coupe suivant 4/4 de figure 1.

Le bouchon représenté à titre d'exemple de la figure 1 est constitué de deux corps superposés, emboîtés et liés de façon définitive l'un à l'autre; il s'agit du corps inférieur (1) et du corps supérieur (2). Celui inférieur (1) contient un mécanisme grâce auquel le liquide ne peut circuler que dans un seul sens, à savoir celui du vidage de la bouteille; ce mécanisme qui n'est pas visible au dessin peut être de type quelconque et consister notamment en un système comprenant essentiellement un siège et un clapet.

Le corps supérieur (2), qui se termine par un bec verseur (3), contient un mécanisme rendant impossible tout accès au mécanisme contenu dans le corps inférieur (1), et ce afin d'éviter l'introduction, à l'intérieur du bouchon, d'objets qui permettraient de mettre hors service le mécanisme d'inviolabilité contenu dans le corps inférieur (1). C'est précisément ce mécanisme complémentaire d'inviolabilité contenu dans le corps supérieur (2) qui fait l'objet de l'invention.

Le corps supérieur (2) sert en effet de logement à trois organes qui sont superposés et qui consistent, respectivement, en un élément de chicane supérieur (4), en une grille intermédiaire (5) et en un élément de chicane inférieur (6).

L'élément de chicane supérieur (4) est constitué par un disque métallique dans la zone périphérique duquel sont découpées des ailettes radiales (7) qui sont décalées les unes par rapport aux autres.

La grille (5) est métallique; elle présente la particularité d'être convexe et prend appui par sa périphérie sur un épaulement (8) prévu dans le corps (2) du bouchon. Quant à l'élément de chicane inférieur (6), il prend appui sur le même épaulement et il est constitué par deux disques en matière plastique, respectivement (9a, 9b) présentant chacun trois petits tubes ou cheminées (10) qui sont disposés concentriquement et sont répartis à 120° les uns des autres par rapport au centre du disque considéré. Chacun de ces tubes (10) se termine par un épaulement (11) et leur diamètre est tel que les deux disques (9a, 9b) étant décalés de 60° l'un par rapport à l'autre, les tubes de l'un prennent appui sur les tubes de l'autre, tout en étant désalignés les uns par rapport aux autres.

Les deux disques (9a, 9b) de l'élément de chicane (6) délimitent ainsi une chambre (12) qui communique avec la partie inférieure du bouchon par les tubes (10) du disque (9b) et avec la partie supérieure du bouchon par les tubes (10) du disque (9a). Cette chambre (12) sert donc de relais entre la partie inférieure et la partie supérieure du bouchon; mais grâce au désalignement des tubes (10) d'un disque par rapport à ceux (10) de l'autre disque, il est impossible d'introduire dans le bouchon un objet quelconque permettant d'accéder au mécanisme d'inviolabilité contenu dans la partie inférieure (1) du bouchon.

Pour régulariser l'écoulement du liquide, il est en outre prévu que le disque supérieur (9a) de l'élément de chicane (6) présente un tube central (13) dirigé vers le haut et venant éventuellement en butée contre la partie centrale de la grille (5).

Ainsi, grâce à la combinaison de l'élément de chicane supérieur (4), de la grille intermédiaire (5), et de l'élément de chicane inférieur (6), il est matériellement impossible d'accéder au mécanisme contenu dans la partie inférieure du bouchon; et l'écoulement du liquide, en vue du vidage de la bouteille fermée par le bouchon, s'effectue dans les meilleures conditions, car les divers passages prévus dans la grille intermédiaire facilitent à la fois un bon écoulement du liquide et l'introduction, à l'intérieur de la bouteille, de l'air nécessaire à ce bon écoulement.

Comme il va de soi, l'invention ne se limite pas à la seule forme d'exécution de ce bouchon inviolable qui a été ci-dessus indiquée à titre d'exemple; elle en embrasse au contraire toutes les variantes de réalisation, l'étendue de la protection demandée étant définie par les revendications.

## Revendications

1. Bouchon inviolable, du type de ceux comportant une chambre inférieure comportant au moins un siège et un clapet, et surmontée par une deuxième chambre contenant des moyens destinés à interdire l'accès à la chambre inférieure, caractérisé en ce que, dans cette chambre supérieure, sont superposées et combinées de haut en bas un élément de chicane (4) à lamelles radiales décalées de l'une à l'autre, une grille (5) présentant une convexité en direction du sommet du bouchon, et un élément de chicane (6) délimitant lui-même une chambre (12) dont les deux faces d'extrémité (9a) (9b) comportent plusieurs orifices qui sont décalés d'une face à l'autre et se prolongent par des cheminées intérieures (10) ne communiquant pas directement entre elles.

2. Bouchon inviolable selon la revendication 1, caractérisé en ce que son élément de chicane inférieur (6) est constitué par deux disques (9a) (9b) en matière plastique venant chacun de moulage avec trois petits tubes (10) qui les traversent, sont répartis concentriquement par rapport à l'axe longitudinal du bouchon, débordent essentiellement sur les faces en regard de ces deux disques et se terminent par des épaulements (11) grâce auxquels les tubes d'un disque prennent appui sur ceux der l'autre disque, tout en étant décalés par rapport à eux.

3. Bouchon inviolable selon les revendications 1 et 2, caractérisé en ce que le disque supérieur (9a) de son élément de chicane inférieur (6) comporte un tube central (13) contribuant à régulariser l'écoulement du liquide.

## Patentansprüche

1. Garantieverschluß mit einer unteren Kammer, die wenigstens einen Sitz und eine Ventilklappe beinhaltet, und einer darüber befindlichen zweiten Kammer mit Mitteln, die einen Zugang zu der unteren Kammer verhindern, dadurch gekennzeichnet, daß in dieser oberen Kammer folgende von oben nach unten einander überlagernde und miteinander kombinierte Teile angeordnet sind:
- ein Schikaneelement (4) mit gegeneinander versetzten radialen Lamellen,
- ein gewölbtes Gitter (5), dessen konvexe Seite dem oberen Ende des Verschlusses zugewandt ist,
- sowie ein wieteres Schikaneelement (6), das seinerseits eine Kammer (12) begrenzt, deren beiden Endseiten (9a, 9b) mehrere Öffnungen aufweisen, die von Seite zu Seite gegeneinander versetzt sind und sich in inneren Durchgängen (10) fortsetzen, die nicht direkt miteinander in Verbindung stehen.

2. Garantieverschluß nach Anspruch 1, dadurch gekennzeichnet, daß das untere Schikaneelement (6) von zwei Scheiben (9a, 9b) aus Kunststoff gebildet ist, an denen jeweils drei sie durchdringende, relativ zur Längsachse des Verschlusses in konzentrischer Teilung angeordnete Röhren (10) angeformt sind, die über die Flächen der Scheiben wesentlich hinausragen und in Schultern (11) enden, mittels derer die Röhren einer Scheibe sich an denen der anderen Scheibe abstützen, wobei die Röhren der beiden Scheiben gegeneinander versetzt sind.

3. Garantieverschluß nach Anspruch 1 und 2, dadurch gekennzeichnet, daß die obere Scheibe (9a) des unteren Schikaneelements (6) ein zentrales Rohr (13) zur Regulierung des Flüssigkeitsausflusses besitzt.

## Claims

1. Tamper-proof closure, of the type comprising a lower chamber comprising at least one seat and one valve, and surmounted by a second chamber containing means to prevent access to the lower chamber, characterised in that, in this upper chamber, are superimposed and combined from top to bottom a baffle element (4) having radial fins spaced from one another, a grid (5) which is concavely-shaped towards the top of the closure, and a baffle element (6) which defines a chamber (12) of which the two end surfaces (9a) (9b) include a plurality of orifices which are staggered from one surface to the other and are extended by internal tubes (10) which do not directly interconnect.

2. Tamper-proof closure according to claim 1, characterised in that its lower baffle element (6) is formed by two discs (9a) (9b) of plastics material, each formed by moulding with three small tubes (10) passing through them, are distributed concentrically with reference to the longitudinal axis of the closure, and essentially open on the opposite surfaces of these two discs and each in shoulders (11) by virtue of which the tubes of one disc abut against those of the other disc, whilst being offset from one another.

3. Tamper-proof closure according to claims 1 and 2 characterised in that the upper disc (9a) of its lower baffle element (6) includes a central tube (13) which contributes to controlling the discharge of liquid.
